# EUROPÄISCHE PATENTSCHRIFT

(11) **EP 3 462 978 B1**
(45) Veröffentlichungstag und Bekanntmachung des Hinweises auf die Patenterteilung: **16.09.2020**
(21) Anmeldenummer: 17727238.2
(22) Anmeldetag: 02.06.2017
(51) Int. Cl.: A45D 33/36

(54) **APPLIKATOR MIT APPLIKATORBLATT**
APPLICATOR HAVING AN APPLICATOR BLADE
APPLICATEUR À LAME

(30) Priorität: 02.06.2016 DE 202016102947 U
(43) Veröffentlichungstag der Anmeldung: 10.04.2019
(73) Patentinhaber: GEKA GmbH, 91572 Bechhofen (DE)
(72) Erfinder: HAMIDA, Jasmin, 72574 Bad Urach (DE); JUTZI, Paul, 8404 Winterthur (CH)
(74) Vertreter: Misselhorn, Hein-Martin
(86) Internationale Anmeldenummer: PCT/EP2017/063524
(87) Internationale Veröffentlichungsnummer: WO 2017/207785

(56) Entgegenhaltungen:
- EP-A1- 0 916 282
- EP-A1- 2 409 692
- EP-A2- 0 339 260
- JP-A- 2003 319 822
- JP-A- 2014 094 135
- US-A- 2 218 862
- US-A- 2 901 100

## Beschreibung

Die Erfindung betrifft einen Applikator bzw. Kosmetikapplikator nach dem Oberbegriff des Anspruchs 1.

Derartige Applikatoren sind in vielen Ausgestaltungsformen bekannt, zum Beispiel aus EP 2 409 692 A1, EP 0 916 282 A1 und JP 2014 094135 A.

### Aufgabe der Erfindung

Im vorliegenden Fall ist es die Aufgabe der Erfindung, einen Applikator zu schaffen, mit dem sich der Bereich der Hautpartie zwischen der Augenbraue und dem Wimpernsaum besonders gut behandeln lässt.

### Die erfindungsgemäße Lösung

Diese Aufgabe wird mit den Merkmalen des Anspruchs 1 gelöst.

Demzufolge wird ein Applikator bzw. Kosmetikapplikator zum Auftragen eines Kosmetikums auf die Haut vorgeschlagen, mit einem Applikatororgan und einem Stiel oder Stielansatz und vorzugsweise einer Handhabe.

Der erfindungsgemäße Applikator zeichnet sich dadurch aus, dass das Applikatororgan ein im Regelfall vollständig quer zum Stiel ausgerichtetes Applikatorblatt mit zwei Hauptflächen ist.

Dabei geht von der proximalen, d. h. der Handhabe zugewandten Hauptfläche des Applikatorblatts der Stiel oder Stielansatz ab.

Die distale, d. h. die der Handhabe abgewandte Hauptfläche des Applikatorblatts spannt eine Ebene auf. Im unbelasteten Zustand, d. h. unbeeinflusst von den bei der Applikation auftretenden Kräften, bildet diese Ebene mit der Längsachse L des Stiels oder Stielansatzes einen spitzen Winkel von mindestens 20° oder größer, mindestens 35° aus. In der überwiegenden Zahl der Fälle ist die distale Hauptfläche beflockt.

Das Applikatorblatt überragt den Stiel oder Stielansatz mindestens dreiseitig, besser vierseitig, frei auskragend.

Der Betrag, um den das Applikatorblatt den Stiel oder Stielansatz dreiseitig (z. B. links, rechts und vorne, mit der Spitze) bzw. vierseitig überragt, entspricht zumeist auf jeder Seite 1/3, deutlich besser mindestens 1/2 des Durchmessers des Stielansatzes. Das bedeutet, dass das Applikatorblatt den Stiel oder Stielansatz auf mindestens drei Seiten nicht nur "ein wenig" überragt, sondern um ein beträchtliches Maß.

Vorzugsweise ist das Applikatorblatt, in unbeflocktem Zustand gemessen, dünnwandig ausgeführt. Idealerweise weist es dann in seinem über den Stielansatz bzw. den Stiel überkragenden Bereich eine Dicke von maximal 0,7 mm, besser von maximal 0,5 mm auf, gemessen senkrecht zu der Ebene, die die distale Hauptfläche des Applikatorblatts aufspannt.

Mit Hilfe der genannten Maßnahmen lässt sich die Nachgiebigkeit des Applikatorblatts in weiten Grenzen variieren. Dadurch kann erstmals bei einem solchen Applikator ein Applikatorblatt geschaffen werden, das unter dem Einfluss der bei der Applikation bestimmungsgemäß auftretenden Kräfte in sich eine deutlich wahrnehmbare Eigenflexibilität aufweist. Dabei ist die Eigenflexibilität so eingestellt, dass sich der Rand des Applikatorblatts dort, wo dieses über den Stiel oder Stielansatz überkragt, unter dem Einfluss der bei der Applikation auftretenden Kräfte allein durch In-Sich-Verformung des Applikatorblatts jedenfalls um mehr als 1,5 mm verlagern kann.

Die seitlichen Ränder des Applikatorblattes werden nicht mehr als Kante empfunden, die beim Auftragen in die Haut einschneidet, sondern als federnde Fläche, die sich beim Auftragen satt an die zu behandelnde Hautpartie anschmiegt.

Auf diese Art und Weise steht mit der distalen Hauptfläche eine große Applikationsfläche zur Verfügung. Auf dieser kann zunächst eine beträchtliche Menge an Kosmetikum gespeichert werden, das dann effektiv an die zu behandelnde Hautpartie abgegeben werden kann.

### Besonders günstige Ausgestaltungsarten der Erfindung

Erfindungsgemäß wird das Applikatorblatt nicht nur in sich flexibel gestaltet, sondern zugleich unter Zwischenschaltung eines Scharniers an dem Stiel oder Stielansatz gehalten. Der Begriff des Scharniers wird hier funktionell verstanden. Der Begriff bezeichnet eine Einrichtung, die ein Verschwenken des gesamten Applikatorblatts unter dem Einfluss der bei der Applikation bestimmungsgemäß auftretenden Kräfte gestattet - in dem Sinne, dass sich der Rand der distalen Hauptfläche durch das Verschwenken des Applikatorblatts als Ganzem zumindest örtlich um mehr als 1 mm verlagert.

Als besonders praktikabel hat es sich erwiesen, wenn das Applikatorblatt über ein Zwischenstück mit dem Stiel oder Stielansatz verbunden ist, das ganz oder teilweise aus einem weicheren Kunststoff besteht als der angrenzende Stiel oder Stielansatz (und vorzugsweise auch das Applikatorblatt). Dies ermöglicht es oder fördert es entscheidend, dass das Applikatorblatt insgesamt schwenkbar ist, als Ganzes.

Erfindungsgemäß weist das Applikatorblatt wenigstens eine Spitze auf. Als Spitze wird ein Bereich des Applikatorblatts verstanden, an dem zwei Schmalseiten des Applikatorblatts aufeinandertreffen und in Umfangsrichtung gesehen mit einer Verrundung ineinander übergehen, deren Krümmungsradius kleiner als 3 mm ist. Idealerweise ist es sogar so, dass die beiden aufeinandertreffenden Seiten des Applikatorblatts unter Ausbildung einer Kante ineinander übergehen.

Eine solche Spitze erlaubt es, mit dem Kosmetikapplikator nicht nur effizient und flächig zu arbeiten, sondern auch sehr feine Linien zu ziehen oder rein punktuell aufzutragen.

Die Spitze ist dort ausgebildet, wo die durch das Applikatorblatt aufgespannte Ebene den größten Winkel mit der Längsachse L des Stiels oder Stielansatzes aufweist. Auf diese Art und Weise ist die Spitze dort ausgebildet, wo der Rand des Applikatorblatts seine größte Entfernung vom Stiel oder Stielansatz besitzt. Das erleichtert das präzise Arbeiten mit der Spitze, da sie auf diese Art und Weise schon bei kleinen Drehbewegungen des Stiels um seine Längsachse eine große Schwenkbewegung ausführt und da die Sicht auf die Spitze nicht durch den fernab liegenden Stiel oder Stielansatz behindert wird.

Als besonders günstig hat sich der Ansatz erwiesen, das Applikatorblatt aus einem vorzugsweise weichelastischen Kunststoff zu fertigen bzw. so zu gestalten, so dass sich das Applikatorblatt beim Passieren eines Abstreifers falten bzw. an seinen Rändern um mindestens 70° umbiegen kann, um sofort
nach dem Durchgang durch den Abstreifer wieder seine ursprüngliche Position einzunehmen, die es im unbelasteten Zustand besitzt.

Alternativ ist es aber auch möglich, das Applikatorblatt so hart bzw. unflexibel auszugestalten, dass sich der Abstreifer beim Durchgang des Appliktorblatts mehr verformt als der Applikator.

Eine solche Ausgestaltung macht den erfindungsgemäßen Applikator in vielen Fällen überhaupt erst praxistauglich. Denn sie erlaubt es, einen Abstreifer vorzusehen, der den Stielansatz bzw. Stiel von dort anhaftendem Kosmetikum befreit. Dabei besteht nicht die Gefahr, dass sich das Applikatorblatt mit seinen seitlich über den Stiel oder Stielansatz hinausstehenden Bereichen an der Abstreiferlippe verhakt, denn diese Bereiche sind ja - vorzugsweise durch entsprechende Wahl des Materials und entsprechende Dicke - so gestaltet, dass sie kollabieren, wenn die Abstreiferlippe auf sie einwirkt.

Weitere Wirkungsweisen, Vorteile und
Ausgestaltungsmöglichkeiten der Erfindung ergeben sich aus der nachfolgenden Beschreibung der unterschiedlichen Ausführungsformen und deren Variationsmöglichkeiten anhand der Figuren.

### Figurenliste

Die Figur 1 illustriert den typischen Verwendungs-Fall für die erfindungsgemäßen Kosmetikapplikatoren.
Die Figur 1a zeigt, wie ein erfindungsgemäßer Kosmetikapplikator als Ganzer aussehen kann.
Die Figur 2 zeigt ein erstes Ausführungsbeispiel eines erfindungsgemäßen Kosmetikapplikators mit Blick von der Seite her auf das Applikatorblatt.
Die Figur 3 zeigt ein erstes Ausführungsbeispiel des erfindungsgemäßen Kosmetikapplikators mit frontalem Blick auf das Applikatorblatt.
Die Figur 4 zeigt ein zweites Ausführungsbeispiel des erfindungsgemäßen Kosmetikapplikators.
Die Figur 5 zeigt ein drittes Ausführungsbeispiel des erfindungsgemäßen Kosmetikapplikators.
Die Figur 6 erläutert, dass die distale Hauptfläche bei den erfindungsgemäßen Applikatoren eben sein kann.
Die Figur 7 erläutert, dass die distale Hauptfläche bei den erfindungsgemäßen Applikatoren konvex nach außen gekrümmt sein kann, kissenartig.
Die Figur 8 zeigt, wie die erfindungsgemäßen Applikatoren durch Einbau einer Verstärkungsrippe variiert werden können.
Die Figur 9 zeigt eine erste Variante eines Scharniers zum Einsatz bei den erfindungsgemäßen Kosmetikapplikatoren.
Die Figur 10 zeigt eine zweite Variante eines Scharniers zum Einsatz bei den erfindungsgemäßen Kosmetikapplikatoren.
Die Figur 11 zeigt eine dritte Variante eines Scharniers zum Einsatz bei den erfindungsgemäßen Kosmetikapplikatoren.
Die Figur 12 zeigt eine vierte Variante eines Scharniers zum Einsatz bei den erfindungsgemäßen Kosmetikapplikatoren.
Die Figur 13 zeigt eine fünfte Variante eines Scharniers zum Einsatz bei den erfindungsgemäßen Kosmetikapplikatoren.
Die Figur 14 zeigt ein viertes Ausführungsbeispiel eines erfindungsgemäßen Kosmetikapplikators.
Die Figur 15 zeigt ein fünftes Ausführungsbeispiel eines erfindungsgemäßen Kosmetikapplikators.
Die Figur 16 zeigt ein sechstes Ausführungsbeispiel eines erfindungsgemäßen Kosmetikapplikators.
Die Figur 17 zeigt eine Abwandlung für das sechste Ausführungsbeispiel eines erfindungsgemäßen Kosmetikapplikators.

### Ausführungsbeispiele der Erfindung

### Verwendungszweck der erfindungsgemäßen Kosmetikapplikatoren

Die Figur 1 zeigt den erfindungsgemäßen Kosmetikapplikator im typischen Einsatz. Der erfindungsgemäße Kosmetikapplikator kommt dazu zum Einsatz, um im empfindlichen Bereich zwischen der Augenbraue und dem Augenlid Concealer oder Farbe aufzutragen. Figur 1 zeigt den erfindungsgemäßen Applikator in einer besonderen Ausführungsform, in die ein Gelenk zwischen dem Applikatorblatt und dem Stiel eingebaut wird - worauf an späterer Stelle noch zu sprechen zu kommen sein wird.

### Der erfindungsgemäße Kosmetikapplikator als Ganzer

Der erfindungsgemäße Kosmetikapplikator sieht als Ganzer regelmäßig so aus, wie ihn die Fig. 1a zeigt. Der Kosmetikapplikator als solcher besteht hier aus einem Applikatororgan in Gestalt des Applikatorblatts 2, einem Stiel 5 und einer Handhabe 15. Die Handhabe 15 ist vorzugsweise zugleich der Verschluss zum auslaufsicheren Verschließen des Vorratsbehälters für das aufzutragende Kosmetikum. Die Handhabe 15 ist über den Stiel 5 mit dem Applikatorblatt verbunden.

Ein solcher Kosmetikapplikator kann alle Ausgestaltungsformen aufweisen, die nachfolgend beschrieben sind.

### Erstes Ausführungsbeispiel

Der Stiel 5 muss indes nicht derart einstückig ausgeführt sein, wie das die Fig. 1a zeigt. Vielmehr kann der Stiel 5 an geeigneter Stelle eine Kupplung 6 besitzen, über die ein Stielansatz 5a, der integraler Bestandteil des Applikatorblatts ist, mit einem anderen Stielabschnitt, der z. B. integraler Bestandteil der Handhabe ist, verbunden werden kann.

Die das erste Ausführungsbeispiel der Erfindung näher erläuternde Figur 2 zeigt diesen Fall.

Das Applikatororgan ist hier als Applikatorblatt 2
ausgebildet. Das Applikatorblatt 2, bzw. die sie bildende Platte, besitzt eine distale Hauptfläche 3 und eine proximale Hauptfläche 4 sowie eine schmale Seitenfläche 8. Wie man sieht, ist die freie Oberfläche der Seitenfläche um mindestens den Faktor 3, besser um mindestens den Faktor 8 kleiner als die freie Oberfläche der distalen Hauptfläche 3.

Die distale Hauptfläche 3 steht als freie, ungehindert vollflächig mit der zu behandelnden Hautpartie in Kontakt
bringbare Fläche für den Kosmetikauftrag zur Verfügung. Die distale Hauptfläche 3 ist idealerweise beflockt - was hier nicht zeichnerisch dargestellt ist. Eine beflockte Oberfläche vermag deutlich mehr Masse zu speichern als eine glatte Kunststoffoberfläche. Für besondere Anwendungsfälle kann sie jedoch auch als unbeflockt applikationsbereite Kunststofffläche ausgeführt werden. Für bestimmte Anwendungsfälle ist es besonders zweckmäßig, wenn auch die proximale Hauptfläche und der Stielansatz beflockt sind.

Die proximale Hauptfläche 4 steht nicht für den Kosmetikauftrag zur Verfügung. Von ihr geht, meist in einer allseitig Abstand von ihrem Rand aufweisenden Position, der Stielansatz 5a ab, dergestalt, dass das Applikatorblatt 2 den Stielansatz 5a zumindest dreiseitig vorzugsweise rundum bzw. vierseitig überragt. Der Betrag, um den das Applikatorblatt 2 den Stielansatz 5a überragt, entspricht vorzugsweise mindestens einem Drittel, besser mindestens der Hälfte des Durchmessers des Stielansatzes 5a. Der Stielansatz 5a kann integraler Bestandteil des Applikators sein, einstückig und einstofflich mit diesem verbunden.

Der Bereich, in dem der Stielansatz 5a mit dem Applikatorblatt verbunden ist, liegt im Regelfall asymmetrisch auf der proximalen Hauptfläche des Applikatorblatts. Das bedeutet, dass das Applikatorblatt den Stielansatz zumindest auf einer Seite weiter überragt als auf einer ihr diametral gegenüberliegenden Seite.

Das Applikatorblatt 2 ist hier als in sich ebene oder im Wesentlichen in sich ebene Platte ausgeführt, vgl. Fig. 2.

Die größte Erstreckung LP dieser ebenen Platte in Richtung parallel zur ihrer distalen Hauptfläche 3 beträgt vorzugsweise zwischen 7 mm und 14 mm. Die Breite B der Platte senkrecht dazu beträgt vorzugsweise zwischen 5mm und 9 mm. Die Dicke D des Applikatorblatts in Richtung senkrecht zur Hauptfläche und außerhalb des Stielansatzes beträgt vorzugsweise zwischen 0,2 mm und 0,7 mm, vgl. ebenfalls Fig. 2. Das Applikatorblatt ist dann im Regelfall derart geschmeidig, dass es sich der zu behandelnden Hautpartie durch Verformungen ≥ 5/10 mm anpassen kann. Andererseits ist das Applikatorblatt bei alledem nicht so weich, dass es ausknickt und sich dadurch nicht mehr zum Verteilen des Kosmetikums eignet.

Wie man gut anhand der Fig. 2 erkennt, spannt die distale Hauptfläche des Applikatorblatts eine Ebene auf, die einen spitzen Winkel W mit der Längsachse L des Stiels einschließt. Bevorzugt liegt dieser spitze Winkel W im Bereich zwischen 30° und 75° Grad, idealerweise im Bereich zwischen 40° und 50°.

Insbesondere die Fig. 3 zeigt, dass sich das Applikatorblatt bei diesem Ausführungsbeispiel dadurch auszeichnet, dass seine Seitenfläche 8 nur eine einzige Spitze 7 bildet, wobei unter einer Spitze insbesondere ein örtlicher Bereich mit einem zu einer Krümmung in Umfangsrichtung gehörenden Krümmungsradius < 3 mm verstanden wird. Beidseitig der Spitze bildet die Seitenfläche zunächst einen geraden Flankenabschnitt 17 aus. Die beiden geraden Flankenabschnitte 17 sind durch einen sich im Regelfall über mehr als 180° erstreckenden, teilkreisförmigen Flankenabschnitt 18 miteinander verbunden. Bevorzugt hat die Seitenfläche - abgesehen von dem ihre Spitze ausbildenden Bereich - einen durchgehend stetigen Verlauf.

Wie man anhand eines Vergleichs der Fig. 2 und 3 sieht, ist die Spitze 7 dort ausgebildet, wo die von der distalen Hauptfläche 3 des Applikatorblatts 2 aufgespannte Ebene den größten Winkel V mit der Längsachse des Stiels einschließt. Wie man sieht, überragt die Spitze 7 des Applikatorblatts den Stielansatz insgesamt, auf seiner gesamten Projektion in Richtung der Längsachse L - im Regelfall nicht nur unwesentlich, sondern um mindestens ½ des Durchmessers des Stielansatzes.

Bevorzugt besitzt die Flanke 8 des Applikatorblatts 2 dort, wo sie die Spitze 7 ausbildet, den größten Abstand von der Längsachse L des Stiels.

### Zweites Ausführungsbeispiel

Die Figur 4 zeigt eine eng mit dem ersten Ausführungsbeispiel verwandte Abwandlung. Daher gilt das für das erste Ausführungsbeispiel Gesagte auch für dieses zweite Ausführungsbeispiel - sofern sich aus den nachfolgend geschilderten Unterschieden nichts anderes ergibt.

Bei diesem Ausführungsbeispiel ist es so, dass das Applikatorblatt 2 aus einem härteren Kunststoffmaterial gebildet ist. An das Applikatorblatt 2 ist aus einem weicheren Kunststoffmaterial ein erster Stielabschnitt 5a angespritzt. Dieser geht in einen an ihn mittels einer Kupplung 6 angekuppelten oder an ihn angespritzten zweiten Stielabschnitt 5b über. Der zweite Stielabschnitt ist wiederum aus härterem Kunststoff hergestellt. Um dem angespritzten Stielabschnitt 5a den nötigen Halt zu vermitteln, kann es sinnvoll sein, dass das Applikatorblatt eine oder mehrere Ausnehmungen besitzt, die beim Anspritzen des ersten Stielabschnitts von dessen Kunststoffmasse ausgefüllt werden, so dass eine auch formschlüssige Verankerung erreicht wird.

Auf diese Art und Weise bildet der erste Stielabschnitt 5a ein Gelenk, um das das Applikatorblatt 2 schwenken kann und dadurch beim Schminken etwa eine Bewegung ausführen kann, wie sie in Figur 1 veranschaulicht wird.

Ferner unterscheidet sich dieses zweite Ausführungsbeispiel von dem ersten dadurch, dass das Applikatorblatt 2 den Stielabschnitt 5a und damit auch den gesamten Stiel nicht nur dreiseitig überragt, sondern vierseitig, wie auch schon im Zusammenhang mit dem ersten Ausführungsbeispiel angesprochen. Denn das Applikatorblatt ragt auch dort über den Stiel hinaus, wo die Ebene seiner distalen Hauptfläche den kleinsten spitzen Winkel mit der Längsachse L des Stiels einschließt, wie gut in der Figur 4 zu erkennen ist.

### Drittes Ausführungsbeispiel

Die Figur 5 zeigt ein drittes Ausführungsbeispiel, das eng mit dem zweiten Ausführungsbeispiel verwandt ist, bei dem das Applikatorblatt den Stielansatz ebenfalls vierseitig überragt.

Das für das erste und zweite Ausführungsbeispiel Gesagte gilt daher auch für dieses dritte Ausführungsbeispiel, sofern sich aus den nachfolgenden Erläuterungen nichts anderes ergibt.

Der einzige Unterschied zwischen dem zweiten und diesem dritten Ausführungsbeispiel ist der, dass bei diesem dritten Ausführungsbeispiel das Applikatorblatt 2 und der Stielabschnitt 5a einstückig aus ein und demselben Material hergestellt worden sind.

Ein weiterer Unterschied ist hier der, dass der Stielansatz dort, wo er unmittelbar in das Applikatorblatt übergeht,
seinen Durchmesser vergrößert. Wie man gut anhand der Figur 5 sieht, geht der Stielansatz mit einer Rundung bzw. nach außen ausgestellten Hohlkehle in das Applikatorblatt über.

### Variationen der bisher beschriebenen Ausführungsbeispiele

Die Figur 6 zeigt, dass die distale Hauptfläche 3 vorzugsweise tatsächlich in sich eben ist, wodurch ein sehr effizienter flächiger Auftrag erreicht werden kann. Ansonsten gilt das für die bereits beschriebenen Ausführungsbeispiele Gesagte.

Die Figur 7 zeigt eine alternative Ausgestaltung für die distale Hauptfläche 3.

Hier ist die distale Hauptfläche 3 nicht in sich eben, sondern nach außen hin ballig. Sie weist dann eine kissenförmige Gestalt auf.

Auch dann, wenn die distale Hauptfläche nicht eben, sondern ballig ist, lässt sich in ihr eine gedachte Ebene definieren, die einen Winkel mit der Längsachse L des Stiels einschließt. Diese Ebene ist die Ebene, die durch denjenigen Schnitt des Applikatorblatts gelegt werden kann, dessen Querschnittsfläche maximal ist, so, wie in Figur 7 angedeutet.

Sinngemäß Gleiches gilt für die in anderen Sonderfällen denkbare Variante, dass die distale Hauptfläche konkav vertieft ausgebildet ist.

Die Figur 8 illustriert, dass erfindungsgemäß eine Verstärkungsrippe 9 vorgesehen ist. Bei der Verstärkungsrippe 9 handelt es sich vorzugsweise um ein ebenes und im Wesentlichen dreieckiges Gebilde mit zwei großen Hauptflächen und einer schmalen Seitenfläche.

Die Verstärkungsrippe 9 verbindet den Stielabschnitt 5a mit der proximalen Hauptfläche des Applikatorblatts 2. Die Verstärkungsrippe ist auf der Seite vorgesehen,
auf der das Applikatorblatt 2 am weitesten über den Stielabschnitt 5a hinausragt. Die Verstärkungsrippe 9 ist dabei meist in einer Ebene angeordnet, in der der Winkel zwischen der von der distalen Hauptfläche 3 aufgespannten Ebene und der Längsachse L des Stiels am größten ist. Nicht figürlich dargestellt, aber für manche Anwendungsfälle nützlich, ist es, wenn mehrere Verstärkungsrippen vorgesehen sind, die den Stielansatz und das Applikatorblatt in unterschiedlichen, nicht-parallelen Ebenen verbinden und so das Applikatorblatt an unterschiedlichen Stellen abstützen, z. B. in 9-Uhr-Position, 12-Uhr-Position und 15-Uhr-Position, wenn die einzige Spitze des Applikatorblatts auf 12-Uhr-Position liegt.

Auf diese Art und Weise stützt die Verstärkungsrippe 9 das Applikatorblatt 2 optimal ab. Die seitlichen Ränder des Applikatorblatts 2 sind nach wie vor flexibel, so dass sich ein angenehmes Auftragsverhalten ergibt. Es wird lediglich verhindert, dass der weit über den Stielabschnitt 5 hinausstehende Bereich zwischen dem Stielabschnitt 5a und der Spitze 7 des Applikatorblatts 2 allzu stark gebogen wird und daher zu früh nachgibt, bevor der zum effizienten Kosmetikauftrag erforderliche Druck aufgebracht werden kann.

Wie schon angeklungen ist, ist das Applikatorblatt 2 über ein Gelenk mit dem Stielabschnitt verbunden. Das Gelenk kann auf verschiedene Art und Weise ausgebildet sein. Hierin liegt eine weitere Variationsmöglichkeit für die eingangs geschilderten Ausführungsbeispiele.

Eine erste Möglichkeit ist bereits eingangs im Zusammenhang mit der Figur 4 besprochen worden.

Eine Alternative zu dem, was die Figur 4 offenbart, stellt die Figur 9 dar.

Hier ist das Applikatorblatt aus einem härteren Kunststoff gespritzt und aus dem gleichen Kunststoff ist unmittelbar an das Applikatorblatt ein erster Stielabschnitt 5a angespritzt. Zwischen diesem ersten Stielabschnitt 5a und einem dritten Stielabschnitt 5c befindet sich ein zweiter Stielabschnitt 5b aus einem weicheren Kunststoff, während der dritte Stielabschnitt 5c ebenfalls aus einem harten Kunststoff besteht. Auf diese Art und Weise bildet der zweite Stielabschnitt 5b das erforderliche Gelenk, er ermöglicht die Beweglichkeit des Applikatorblatts 2.

Dabei können der erste Stielabschnitt 5a und der dritte Stielabschnitt 5c eine innenliegende Verbindung oder "Seele" aufweisen, etwa ein Filmscharnier, die biegeweich ist und die von der weicheren Kunststoffmasse des zweiten Stielabschnitts umhüllt ist. Das vereinfacht die Herstellung wesentlich, da das Applikatorblatt bzw. der erste Stielabschnitt und der dritte Stielabschnitt nicht als separate Teile gefertigt werden müssen, die es dann mithilfe der Kunststoffmasse des zweiten Stielabschnitts 5b zu vereinen gilt, sondern eine von Anfang an einstückige Fertigung möglich ist.

Eine ebenfalls für alle Ausführungsbeispiele einsetzbare Alternative hierzu stellt die Figur 10 dar.

Unmittelbar an das Applikatorblatt 2 ist hier wiederum ein erster Stielabschnitt 5a angespritzt. Ihm folgt ein zweiter Stielabschnitt 5b. Dieser besitzt mehrere Einschnürungen 10, an ihn schließt sich ein dritter Stielabschnitt 5c an.

Aufgrund der Einschnürungen bildet der zweite Stielabschnitt 5b hier ein Gelenk. Dies selbst dann, wenn sowohl das Applikatorblatt 2 als auch der erste bis dritte Stielabschnitt 5a bis 5c alle aus dem gleichen Kunststoffmaterial bestehen und vorzugsweise durch einstückigen Spritzguss hergestellt worden sind.

Eine Alternative zu dem Gelenk gemäß Figur 10 stellt das Gelenk gemäß Figur 11 dar. Das Gelenk gemäß Figur 11 zeichnet sich dadurch aus, dass der zweite Stielabschnitt 5b, der den ersten Stielabschnitt 5a und den dritten Stielabschnitt 5c miteinander verbindet, eine einfache Eindrehung ist.

Die Figur 12 zeigt eine weitere Alternative für ein solches Gelenk. Hier ist es so, dass der zweite Stielabschnitt 5b eine Verjüngung darstellt, die in sich die Gestalt einer Kugel besitzt. An den Rändern der Kugel, jeweils am Übergang zu dem ersten Stielabschnitt 5a und dem dritten Stielabschnitt 5c, ergeben sich auf diese Art und Weise starke Kerben, hierdurch entsteht eine hohe Flexibilität, so dass dieses Gelenk eine sehr effektive Biegung ermöglicht.

Eine noch effektivere Biegung ermöglicht das alternativ von der Figur 13 gezeigte Gelenk. Hier ist es so, dass der zweite Stielabschnitt 5b die Gestalt einer Ziehharmonika besitzt, also die Gestalt mehrerer Platten, die jeweils an einer Außenseite aneinander angelenkt sind, so dass sich mehrere hintereinander geschaltete Biegefedern ergeben. Hieran schließen sich wieder der erste Stielabschnitt 5a und der dritte Stielabschnitt 5c an, so wie in der Figur 13 zu erkennen. Die hier zwei, vorzugsweise aber drei oder vier blattfederartigen Plattenelemente, die hier miteinander verbunden sind und die den zweiten Stielabschnitt 5b bilden, erlauben eine starke Federwirkung. Besonders günstig ist es, das Gelenk so zu gestalten, dass das Applikatorblatt nur um eine Achse geschwenkt werden kann. Das ist z. B. dann der Fall, wenn das Gelenk durch zwei Ausnehmungen bzw. Dünnstellen oder Kerben an dem Stiel verwirklicht wird, die sich am Stiel
diametral gegenüberliegen, so dass sich für das Applikatorblatt eine Schwenkachse ergibt, die durch 9 Uhr und 15 Uhr geht, wenn man sich die Stielspitze auf 15 Uhr liegend vorstellt. Ansonsten könnte alternativ auch dadurch ein Gelenk vorgesehen werden, dass man im Stiel eine Bohrung vorsieht, die das Kupplungselement des Stielansatzes mit Spiel aufnimmt, weil die Bohrung des Stiels einen etwas größeren Durchmesser hat als der Kupplungsabschnitt.

### Viertes Ausführungsbeispiel

Die Figur 14 zeigt ein weiteres Ausführungsbeispiel eines erfindungsgemäßen Kosmetikapplikators. Das Prinzip ist das gleiche wie bei den ersten beiden Ausführungsbeispielen, so dass das dort Gesagte auch hier gilt. Auch die zuvor beschriebenen Abwandlungsmöglichkeiten der Ausführungsbeispiele lassen sich auch auf dieses weitere Ausführungsbeispiel anwenden.

Der Unterschied besteht in der Gestaltung des Applikatorblatts 2. Das Applikatorblatt 2 ist hier rautenförmig ausgebildet und besitzt insgesamt vier Spitzen 11 bis 14. Mit den Spitzen lässt sich unterschiedlich arbeiten, denn sie sind nicht alle symmetrisch. Ein gleiches Auftragsverhalten zeigt das Applikatorblatt lediglich im Bereich der Spitzen 12 und 14, die durch Seitenflächen 8 gebildet werden, die im stumpfen Winkel aufeinanderstoßen. Die beiden anderen Spitzen, an denen die Seitenflächen 8 vorzugsweise in einem spitzen Winkel aufeinanderstoßen, zeigen ein unterschiedliches Auftragsverhalten.

Dies deshalb, weil die Spitze 11 auf der Seite des Stiels liegt, auf der die Ebene, in der das Applikatorblatt 2 liegt, mit der Längsachse L des Stiels einen stumpfen Winkel einschließt, während die andere Spitze 13 auf der Seite liegt, auf der die Ebene des Applikatorblatts 2 mit der Längsachse L des Stiels einen spitzen Winkel einschließt.

### Fünftes Ausführungsbeispiel

Ein weiteres Ausführungsbeispiel zeigt die Figur 15. Auch hier gilt das für die zuvor geschilderten Ausführungsbeispiele und deren Variationsmöglichkeiten Gesagte sinngemäß.

Der einzige Unterschied ist hier der, dass das Applikatorblatt 2 nicht nur eine oder vier Spitzen aufweist, sondern drei.

Die Seiten 8, die jeweils zu zweit eine Spitze bilden, sind vorzugsweise konvex nach außen gekrümmt.

Erfindungsgemäß ist es so, dass eine der drei Spitzen auf der Seite liegt, auf der die der distalen Hauptfläche 3 des Applikatorblatts 2 aufgespannte Ebene den größten Winkel zu der Längsachse L des Applikatorstiels einschließt.

### Sechstes Ausführungsbeispiel

Ein weiteres Ausführungsbeispiel zeigt die Figur 16. Es handelt sich hier bevorzugt um einen Applikator allgemeiner Art. Dieser Applikator ist eng mit dem ersten Ausführungsbeispiel verwandt, sodass das hierzu Gesagte bevorzugt auch für dieses sechste Ausführungsbeispiel gilt, soweit dessen spezielle Ausgestaltungen dem nicht entgegenstehen.

Im vorliegenden Fall kann der Applikator einen Stiel 5 aufweisen, der beispielsweise in eine Anschlusskappe 21 für einen Vorratsbehälter 22 übergeht.

Die Anschlusskappe kann dichtend gegen die Ausgabeöffnung des Vorratsbehälters 22 verschraubt bzw. angepresst werden.

Die in dem Vorratsbehälter 22 vorrätig gehaltene Masse wird - beispielsweise bei Druck auf den Vorratsbehälter 22 oder eine in diesen integrierte Zylinderkolbenspritze mit oder ohne eingebautem Mischer - über die interne Speiseleitung 23 auf die distale Hauptfläche 3 des Applikators ausgegeben. Das bedeutet, dass der Applikator nicht eingetaucht werden muss, sondern aus dem Vorratsbehälter permanent neue Masse an den Applikator ausgegeben werden kann, obwohl dieser mit der zu applizierenden Fläche in dauerhaftem Kontakt steht.

Wie man sieht, durchzieht die interne Speiseleitung den Applikator vollständig, d. h. die interne Speiseleitung 23 hat eine erste Mündung 24 auf der Seite des Vorratsbehälters und eine zweite Mündung 25 auf der im Wesentlichen gegenüberliegenden Seite der distalen Hauptfläche 3. Die interne Speiseleitung 23 wird also von Mündung zu Mündung in einer Richtung durchströmt.

Um die Verteilung der auf die distale Hauptfläche 3 über die Mündung 25 ausgegebenen Masse zu verbessern, kann es sinnvoll sein, die distale Hauptfläche mit einer sogenannten Profilierung zu versehen, vergleiche Figur 17.

Darunter versteht man vertiefte Bereiche 26, vorzugsweise nach Art von unter dem Einfluss einer Druckdifferenz in einer Richtung durchflossenen, an einer Umfangsseite offenen Kanälen, die in die Oberfläche der distalen Hauptfläche 3 eingegraben sind. Über diese Kanäle kann die über die Mündung 25 ausgegebene Masse parallel zur distalen Hauptfläche 3 in unterschiedliche Bereiche der distalen Hauptfläche 3 weitergeleitet werden, bevor sie in den Spalt der neben den Kanälen befindlichen Flächenbereiche der distalen Hauptfläche 3 und der zu applizierenden Oberfläche eintritt und dann dem eigentlichen Applikationsvorgang unterworfen, d. h. beispielsweise in die zu behandelnde Fläche eingearbeitet wird.

Vorzugsweise sind diese vertieften Bereiche 26 sternförmig angeordnet, sie erstrecken sich dann also in unterschiedliche Richtungen von der Mündung 25 weg hin zum Rand der distalen Hauptfläche 3. Die vertieften Bereiche können als echte Kanäle ausgebildet sein, mit einem Kanalgrund und zwei vorzugsweise im Wesentlichen (evtl. +/- 25°) senkrecht zur distalen Hauptfläche 3 orientierten Kanallängsseitenwänden sowie einer zur Mündung 25 hin offenen Kanalstirnseite. Die andere Kanalstirnseite am Außenrand der distalen Hauptfläche 3 kann entweder offen sein, so, wie das von der Figur 17 gezeigt ist, oder geschlossen. Letzteres zwingt die Masse dazu, zumindest am Ende des Kanals in den Spalt zwischen dem jeweiligen Flächenbereich der distalen Hauptfläche 3 der zu applizierenden Oberfläche einzutreten.

Unbedingt anzumerken ist noch, dass diese Variante nicht zwingend auf die Applikatorkonstruktion gemäß der Figuren 1 bis 3 beschränkt ist, sondern entsprechend auch auf die anderen Ausführungsbeispiele Anwendung finden kann. Das gilt auch für das elastische "Gelenk", das den Applikator mit dem Stiel verbinden mag. Auch dieses kann von der internen Speiseleitung 23 durchzogen sein.

Ebenfalls anzumerken ist, dass es zweckmäßig, aber nicht zwingend erforderlich ist, dass die distale Hauptfläche 3 über einen einstückigen Stiel 5 mit dem Vorratsbehälter verbunden ist. Vielmehr kann die interne Speiseleitung 23 auch an dem an den Applikator angeformten Kupplungsteil der Kupplung 6 ausmünden, um dann dort nach der Montage des Spiels mit einer in dessen Innerem befindlichen Fortsetzung der internen Speiseleitung zu kommunizieren.

### Bezugszeichenliste

- 1: Kosmetikapplikator
- 2: Applikatorblatt
- 3: distale Hauptfläche
- 4: proximale Hauptfläche
- 5: Stiel
- 5a: erster Stielabschnitt, zugleich auch als Stielansatz bezeichnet
- 5b: zweiter Stielabschnitt
- 5c: dritter Stielabschnitt
- 6: Kupplung
- 7: Spitze des Applikatorblatts
- 8: Flanke
- 9: Stabilisatorrippe
- 10: Einschnürung
- 11: Spitze
- 12: Spitze
- 13: Spitze
- 14: Spitze
- 15: Handhabe
- 16: nicht vergeben
- 17: gerader Flankenabschnitt
- 18: kreisförmiger Flankenabschnitt
- 19: Scharnier
- 20: Zwischenstück aus weichem Kunststoff
- 21: Anschlusskappe für den Vorratsbehälter
- 22: Vorratsbehälter
- 23: interne Speiseleitung
- 24: erste Mündung
- 25: zweite Mündung
- 26: vertiefter Bereich
- LP: größte Erstreckung des Applikatorblatts parallel zur distalen Hauptfläche 3
- W: spitzer Winkel
- V: stumpfer Winkel
- L: Längsachse
- E: von der distalen Hauptfläche aufgespannte Ebene
- D: Dicke des Applikatorblatts
- B: Breite

## Patentansprüche

1. Applikator, und insbesondere Kosmetikapplikator (1) zum Auftragen eines Kosmetikums auf die Haut, mit einem Applikatororgan und einem Stiel (5) oder Stielansatz (5a, 5b, 5c), wobei das Applikatororgan ein Applikatorblatt (2) mit zwei Hauptflächen (3, 4) ist, wobei von einer der Hauptflächen (4) des Applikatorblatts der Stiel (5) oder Stielansatz (5a, 5b, 5c) abgeht und das Applikatorblatt (2) den Stiel oder Stielansatz mindestens dreiseitig, besser allseitig überragt und die distale Hauptfläche (3) des Applikatorblatts (2) eine Ebene (E) aufspannt, die mit der Längsachse L des Stiels (5) oder Stielansatzes (5a, 5b, 5c) einen spitzen Winkel (W) von mindestens 20° bildet, oder größer, **dadurch gekennzeichnet, dass** das Applikatorblatt dort, wo die durch das Applikatorblatt aufgespannte Ebene den größten Winkel mit der Längsachse L des Stiels oder Stielansatzes aufweist, eine Spitze ausbildet mit einem Krümmungsradius von kleiner 3 mm und dass das Applikatorblatt mit einem Gelenk (19) an dem Stiel (5) oder Stielansatz (5a) befestigt ist und das Applikatorblatt zusätzlich derart geschmeidig ist, dass sich der Rand des Applikatorblattes dort, wo dieses über den Stiel oder Stielansatz auskragt, unter dem Einfluss der bei der Applikation auftretenden Kräfte allein durch In-Sich-Verformung des Applikatorblatts um mehr als 1,5 mm verlagern kann, und eine Verstärkungsrippe (9) in der Ebene zwischen dem Applikatorblatt (2) und dem Stiel (5) oder dem Stielansatz (5a) angeordnet ist, in der der Winkel zwischen der vom Applikatorblatt (2) aufgespannten Ebene (E) und der Längsachse (L) des Stiels (5) bzw. des Stielansatzes (5a) am größten ist.

2. Applikator, insbesondere Kosmetikapplikator (1), nach Anspruch 1, **dadurch gekennzeichnet, dass** der Kosmetikapplikator zusätzlich zu seinem Applikatororgan eine Handhabe und einen das Applikatororgan und die Handhabe miteinander verbindenden Stiel (5) aufweist.

3. Applikator, insbesondere Kosmetikapplikator (1), nach Anspruch 1 oder 2, **dadurch gekennzeichnet, dass** der spitze Winkel (W) maximal 75° beträgt.

4. Applikator, insbesondere Kosmetikapplikator (1), nach einem der vorhergehenden Ansprüche, **dadurch gekennzeichnet, dass** das Applikatorblatt (2) dünnwandig ausgeführt ist und in seinem über den Stiel (5) oder Stielansatz (5a) überkragenden Bereich vorzugsweise eine Dicke (D) von maximal 0,7 mm, besser von maximal 0,5 mm aufweist.

5. Applikator, insbesondere Kosmetikapplikator (1), nach einem der vorhergehenden Ansprüche, **dadurch gekennzeichnet, dass** die Bereiche des Applikatorblatts (2), die über den Stiel (5) oder Stielansatz (5a) seitlich hinausragen, flexibel nachgiebig sind.

6. Applikator, insbesondere Kosmetikapplikator (1), nach einem der vorhergehenden Ansprüche, **dadurch gekennzeichnet, dass** das Applikatorblatt (2) über ein Zwischenstück (20) mit dem Stiel (5) oder einem weiteren Stielabschnitt (5c) verbunden ist, das aus einem weicheren Kunststoff besteht als der Stiel (5) oder der weitere Stielabschnitt (5c) und vorzugsweise auch das Applikatorblatt (2).

7. Applikator, insbesondere Kosmetikapplikator (1), nach Anspruch 6, **dadurch gekennzeichnet, dass** das Zwischenstück (20) aus dem weicheren Kunststoff unmittelbar an das Applikatorblatt (2) aus dem härteren Kunststoff angespritzt ist.

8. Applikator, insbesondere Kosmetikapplikator (1), nach einem der vorhergehenden Ansprüche, **dadurch gekennzeichnet, dass** das Applikatorblatt (2) über ein Zwischenstück (20) mit dem Stiel (5) oder dem weiteren Stielabschnitt (5c) verbunden ist, das eine ein- oder mehrfache Einschnürung bildet.

9. Applikator, insbesondere Kosmetikapplikator (1), nach Anspruch 1, **dadurch gekennzeichnet, dass** das Applikatorblatt (2) nur eine Spitze (7) besitzt und außerhalb der Spitze (7) eine durchgehende Rundflanke.

10. Applikator, insbesondere Kosmetikapplikator (1), nach Anspruch 9, **dadurch gekennzeichnet, dass** die Rundflanke auf ihrer der Spitze (7) am Stiel diametral gegenüberliegenden Seite den kleinsten auf die Umfangsrichtung bezogenen Krümmungsradius aufweist.

11. Applikator, insbesondere Kosmetikapplikator (1), nach Anspruch 9, **dadurch gekennzeichnet, dass** die Seitenfläche (8) des Applikatorblatts (2) dort, wo sie dessen Spitze (7) ausbildet, den größten Abstand von der Längsachse (L) des Stiels (5) oder Stielansatzes (5a) aufweist und vorzugsweise dort, wo sie ihren kleinsten auf die Umfangsrichtung bezogenen Krümmungsradius besitzt, ihren kleinsten Abstand zur Längsachse (L) des Stiels (5) oder Stielansatzes (5a) aufweist.

12. Applikator, insbesondere Kosmetikapplikator (1), nach einem der Ansprüche 1 bis 8, **dadurch gekennzeichnet, dass** das Applikatorblatt (2) als Dreispitz ausgebildet ist.

13. Applikator, insbesondere Kosmetikapplikator (1), nach einem der Ansprüche 1 bis 8, **dadurch gekennzeichnet, dass** das Applikatorblatt (2) als Raute ausgebildet ist.

14. Applikator, insbesondere Kosmetikapplikator (1), nach einem der vorhergehenden Ansprüche, **dadurch gekennzeichnet, dass** die distale Hauptfläche (3) des Applikatorblatts (2) beflockt ist.

15. Applikator, insbesondere Kosmetikapplikator (1), nach einem der vorhergehenden Ansprüche, **dadurch gekennzeichnet, dass** die distale Hauptfläche (3) des Applikatorblatts (2) plan ist.

16. Applikator, insbesondere Kosmetikapplikator (1), nach einem der vorhergehenden Ansprüche, **dadurch gekennzeichnet, dass** die distale Hauptfläche (3) des Applikatorblatts (2) vorzugsweise auf ganzer Fläche konvex nach außen gekrümmt ist.

17. Applikator, insbesondere Kosmetikapplikator (1), nach einem der Ansprüche 1 bis 4 oder 6 bis 13, **dadurch gekennzeichnet, dass** das Applikatorblatt (2) aus einem vorzugsweise weichelastischen Kunststoff und/oder so dünnwandig gefertigt ist, so dass sich das Applikatorblatt (2) beim Passieren eines Abstreifers falten kann oder sich seine über den Stiel oder den Stielansatz seitlich hinausragenden Abschnitte um mindestens 60° umbiegen können.

18. Applikator, insbesondere Kosmetikapplikator (1), nach einem der vorhergehenden Ansprüche, **dadurch gekennzeichnet, dass** das Applikatorblatt (2) außerhalb des Stiels (5) oder Stielansatzes (5a) zwischen seinen beiden Hauptflächen (3, 4) eine Dicke (D) von nicht mehr als 1 mm, besser von nicht mehr als 0,5 mm aufweist.

19. Applikator, insbesondere Kosmetikapplikator (1), nach einem der vorhergehenden Ansprüche, **dadurch gekennzeichnet, dass** der Applikator eine interne Speiseleitung aufweist, die in die distale Hauptfläche ausmündet und zu applizierende Masse in den Bereich der distalen Hauptfläche (3) ausgeben kann.

20. Kosmetikeinheit mit einem Kosmetikapplikator (1) bestehend aus einem Kosmetikapplikator (1) und einen Kosmetikvorratsbehälter, der einen Vorrat des Kosmetikums aufnimmt, sowie einem Abstreifer, wobei das Applikatororgan des Kosmetikapplikators in seiner Bereitschaftsstellung in den Kosmetikvorrat eintaucht und dabei die Handhabe des Applikators so auf dem Kosmetikvorratsbehälter gehalten wird, dass sie diesen dicht verschließt und der Applikator dadurch in seine Gebrauchsposition gebracht werden kann, dass das Applikatororgan durch den Abstreifer hindurch aus dem Kosmetikvorratsbehälter herausgezogen wird, **dadurch gekennzeichnet, dass** der Kosmetikapplikator (1) ein Kosmetikapplikator (1) nach einem der Ansprüche 1 bis 18 ist.

21. Applikationseinheit bestehend aus einem Applikator gemäß Anspruch 19 und einem Vorratsbehälter, in dem zu applizierende Masse gespeichert ist, und von dem aus zu applizierende Masse über eine erste Mündung der Speiseleitung im Applikator in diese eingespeist werden kann, um über eine gegenüberliegende zweite Mündung der Speiseleitung von dieser auf die distale Hauptfläche (3) des Applikators ausgegeben zu werden.

## Claims

1. An applicator, and in particular a cosmetic applicator (1) for applying a cosmetic to the skin, comprising an applicator device and a stem (5) or stem attachment (5a, 5b, 5c), wherein the applicator device is an applicator blade (2) with two main surfaces (3, 4), wherein the stem (5) or stem attachment (5a, 5b, 5c) extends from one of the main surfaces (4) of the applicator blade and the applicator blade (2) protrudes beyond the stem or stem attachment on at least three sides, better on all sides, and the distal main surface (3) of the applicator blade (2) defines a plane (E) which forms an acute angle (W) of at least 20° or more with the longitudinal axis L of the stem (5) or stem attachment (5a, 5b, 5c), **characterized in that**, at the place in which the plane that is defined by the applicator blade has the greatest angle relative to the longitudinal axis L of the stem or stem attachment, the applicator blade forms a tip with a radius of curvature of less than 3 mm and that the applicator blade is fastened to the stem (5) or stem attachment (5a) by an articulation (19), and additionally the applicator blade is flexible such that in the place where the applicator blade protrudes beyond the stem or stem attachment, the edge of the applicator blade can be displaced by more than 1,5 mm under the influence of forces that occur during application solely by intrinsic deformation of the applicator blade, and a reinforcing rib (9) is arranged in the plane between the applicator blade (2) and the stem (5) or stem attachment (5a), in which plane the angle between the plane (E) defined by the applicator blade (2) and the longitudinal axis (L) of the stem (5) or stem attachment (5a) is at its greatest.

2. An applicator, in particular a cosmetic applicator (1) according to claim 1, **characterized in that** in addition to its applicator device, the cosmetic applicator has a handle and a stem (5) that connects the applicator device and the handle to each other.

3. An applicator, in particular a cosmetic applicator (1) according to claim 1 or 2, **characterized in that** the acute angle (W) is at most 75°.

4. An applicator, in particular a cosmetic applicator (1) according to one of the preceding claims, **characterized in that** the applicator blade (2) is embodied as thin-walled and in its region that protrudes beyond the stem (5) or stem attachment (5a), the applicator blade (2) preferably has a thickness (D) of at most 0.7 mm, better at most 0.5 mm.

5. An applicator, in particular a cosmetic applicator (1) according to one of the preceding claims, **characterized in that** the regions of the applicator blade (2) that protrude laterally beyond the stem (5) or stem attachment (5a) are flexibly elastic.

6. An applicator, in particular a cosmetic applicator (1) according to one of the preceding claims, **characterized in that** the applicator blade (2) is connected to the stem (5) or a further stem attachment (5c) by means of an intermediate piece (20) which is composed of a softer plastic than the stem (5) or the further stem attachment (5c) and preferably also the applicator blade (2).

7. An applicator, in particular a cosmetic applicator (1) according to claim 6, **characterized in that** the intermediate piece (20) composed of the softer plastic is injection molded directly onto the applicator blade (2) composed of the harder plastic.

8. An applicator, in particular a cosmetic applicator (1) according to one of the preceding claims, **characterized in that** the applicator blade (2) is connected to the stem (5) or the further stem attachment (5c) by means of an intermediate piece (20) which forms a single or multiple constriction.

9. An applicator, in particular a cosmetic applicator (1) according to claim 1, **characterized in that** the applicator blade (2) has only one tip (7) and beyond the tip (7) a continuous round flank.

10. An applicator, in particular a cosmetic applicator (1) according to claim 9, **characterized in that**, on its side that is diametrically opposite from the tip (7) on the stem, the round flank has the smallest radius of curvature relative to the peripheral direction.

11. An applicator, in particular a cosmetic applicator (1) according to claim 9, **characterized in that** at the place where it forms the tip (7) of the applicator blade, the side surface (8) of the applicator blade (2) has the greatest distance from the longitudinal axis (L) of the stem (5) or stem attachment (5a) and preferably at the place where it has its smallest radius of curvature relative to the peripheral direction, it has its smallest distance from the longitudinal axis (L) of the stem (5) or stem attachment (5a).

12. An applicator, in particular a cosmetic applicator (1) according to one of claims 1 through 8, **characterized in that** the applicator blade (2) is embodied in the form of a tricorn.

13. An applicator, in particular a cosmetic applicator (1) according to one of claims 1 through 8, **characterized in that** the applicator blade (2) is embodied in the form of a rhombus.

14. An applicator, in particular a cosmetic applicator (1) according to one of the preceding claims, **characterized in that** the distal main surface (3) of the applicator blade (2) is flocked.

15. An applicator, in particular a cosmetic applicator (1) according to one of the preceding claims, **characterized in that** the distal main surface (3) of the applicator blade (2) is flat.

16. An applicator, in particular a cosmetic applicator (1) according to one of the preceding claims, **characterized in that** the distal main surface (3) of the applicator blade (2) is preferably outwardly curved in convex fashion on its entire surface.

17. An applicator, in particular a cosmetic applicator (1) according to one of claims 1 through 4 or 6 through 13, **characterized in that** the applicator blade (2) is made of a preferably flexible plastic and/or as thin-walled so that, when the applicator blade (2) passes through a stripper, the applicator blade can fold or its sections that protrude laterally beyond the stem or stem attachment can bend by at least 60°.

18. An applicator, in particular a cosmetic applicator (1) according to one of the preceding claims, **characterized in that** the applicator blade (2) has a thickness (D) of not more than 1 mm, better not more than 0.5 mm beyond the stem (5) or stem attachment (5a) between its two main surfaces (3, 4).

19. An applicator, in particular a cosmetic applicator (1) according to one of the preceding claims, **characterized in that** the applicator has an internal supply line which opens out into the distal main surface and can dispense the compound to be applied into the region of the distal main surface (3).

20. A cosmetic unit having a cosmetic applicator (1) consisting of a cosmetic applicator (1) and a cosmetic reservoir that receives a supply of the cosmetic as well as a stripper, wherein in its ready position the applicator device of the cosmetic applicator dips into the cosmetic reservoir and in this case the handle of the applicator is secured to the cosmetic reservoir in such a way that it closes the latter in a sealed fashion and the applicator can be brought into its use position by pulling the applicator device out of the cosmetic reservoir through the stripper, **characterized in that** the cosmetic applicator (1) is a cosmetic applicator (1) according to one of claims 1 through 18.

21. Application unit consisting of an applicator according to claim 19 and a reservoir in which the compound to be applied is stored, and from which the compound to be applied can be fed into the applicator via a first opening of the supply line inside the applicator in order to then be dispensed from the supply line to the distal main surface (3) of the applicator via an opposing second opening of the supply line.

## Revendications

1. Applicateur, et en particulier applicateur cosmétique (1) pour appliquer un produit cosmétique sur la peau, avec un organe applicateur et une tige (5) ou un embout de tige (5a, 5b, 5c), l'organe applicateur étant une lame applicatrice (2) avec deux surfaces principales (3, 4), la tige (5) ou l'embout de tige (5a, 5b, 5c) s'étendant à partir de l'une des surfaces principales (4) de la lame applicatrice et la lame applicatrice (2) dépassant au-delà de la tige ou de l'embout de tige au moins sur trois côtés, mieux sur tous les côtés, et la surface principale distale (3) de la lame applicatrice (2) définissant un plan (E) qui forme un angle aigu (W) d'au moins 20° ou plus avec l'axe longitudinal L de la tige (5) ou de l'embout de tige (5a, 5b, 5c), **caractérisé en ce qu'**à l'endroit où le plan défini par la lame applicatrice forme le plus grand angle avec l'axe longitudinal L de la tige ou de l'embout de tige, la lame applicatrice forme une pointe ayant un rayon de courbure inférieur à 3 mm et que la lame applicatrice est fixée à la tige (5) ou l'embout de tige (5a) par une articulation (19) et en plus, la lame applicatrice est tellement souple qu'à l'endroit où la lame applicatrice dépasse au-delà de la tige ou de l'embout de tige, le bord de la lame applicatrice peut se déplacer de plus de 1,5 mm sous l'effet des forces qui apparaissent lors de l'application du seul fait de la déformation intrinsèque de la lame applicatrice, et une nervure de renforcement (9) est disposée dans le plan entre la lame applicatrice (2) et la tige (5) ou l'embout de tige (5a), dans lequel l'angle entre le plan (E) défini par la lame applicatrice (2) et l'axe longitudinal (L) de la tige (5) ou de l'embout de tige (5a) est à son maximum.

2. Applicateur, en particulier applicateur cosmétique (1), selon la revendication 1, **caractérisé en ce que** l'applicateur cosmétique comporte, en plus de son organe applicateur, une poignée et une tige (5) reliant l'organe applicateur à la poignée.

3. Applicateur, en particulier applicateur cosmétique (1), selon la revendication 1 ou 2, **caractérisé en ce que** l'angle aigu (W) n'excède pas 75°.

4. Applicateur, en particulier applicateur cosmétique (1), selon l'une des revendications précédentes, **caractérisé en ce que** la lame applicatrice (2) est réalisée en forme de paroi mince et a de préférence une épaisseur (D) maximale de 0,7 mm, mieux de 0,5 mm dans sa région dépassant au-delà de la tige (5) ou de l'embout de tige (5a).

5. Applicateur, en particulier applicateur cosmétique (1), selon l'une des revendications précédentes, **caractérisé en ce que** les régions de la lame applicatrice (2) qui dépassent latéralement au-delà de la tige (5) ou de l'embout de tige (5a) sont élastiques de manière flexible.

6. Applicateur, en particulier applicateur cosmétique (1), selon l'une des revendications précédentes, **caractérisé en ce que** la lame applicatrice (2) est reliée à la tige (5) ou à un embout de tige supplémentaire (5c) au moyen d'une pièce intermédiaire (20) qui est réalisée en une matière plastique plus souple que la tige (5) ou l'embout de tige supplémentaire (5c) et de préférence également la lame applicatrice (2).

7. Applicateur, en particulier applicateur cosmétique (1), selon la revendication 6, **caractérisé en ce que** la pièce intermédiaire (20) en matière plastique plus souple est moulée par injection directement sur la lame applicatrice (2) réalisée en plastique plus dur.

8. Applicateur, en particulier applicateur cosmétique (1), selon l'une des revendications précédentes, **caractérisé en ce que** la lame applicatrice (2) est reliée à la tige (5) ou à l'embout de tige supplémentaire (5c) au moyen d'une pièce intermédiaire (20) qui forme une constriction simple ou multiple.

9. Applicateur, en particulier applicateur cosmétique (1), selon la revendication 1, **caractérisé en ce que** la lame applicatrice (2) ne comprend qu'une pointe (7) et un flanc rond continu en dehors de la pointe.

10. Applicateur, en particulier applicateur cosmétique (1), selon la revendication 9, **caractérisé en ce que** le flanc rond a de son côté diamétralement opposé à la pointe (7) sur la tige le plus petit rayon de courbure par rapport à la direction circonférentielle.

11. Applicateur, en particulier applicateur cosmétique (1), selon la revendication 9, **caractérisé en ce qu'**à l'endroit où elle forme la pointe (7) de la lame applicatrice, la surface latérale (8) de la lame applicatrice (2) a la plus grande distance de l'axe longitudinal (L) de la tige (5) ou de l'embout de tige (5a), et de préférence à l'endroit où son rayon de courbure est le plus petit par rapport à la direction circonférentielle, elle a la plus petite distance de l'axe longitudinal (L) de la tige (5) ou de l'embout de tige (5a).

12. Applicateur, en particulier applicateur cosmétique (1), selon l'une des revendications 1 à 8, **caractérisé en ce que** la lame applicatrice (2) est réalisée en forme de tricorne.

13. Applicateur, en particulier applicateur cosmétique (1), selon l'une des revendications 1 à 8, **caractérisé en ce que** la lame applicatrice (2) est réalisée en forme de losange.

14. Applicateur, en particulier applicateur cosmétique (1), selon l'une des revendications précédentes, **caractérisé en ce que** la surface principale distale (3) de la lame applicatrice (2) est floquée.

15. Applicateur, en particulier applicateur cosmétique (1), selon l'une des revendications précédentes, **caractérisé en ce que** la surface principale distale (3) de la lame applicatrice (2) est plane.

16. Applicateur, en particulier applicateur cosmétique (1), selon l'une des revendications précédentes, **caractérisé en ce que** la surface principale distale (3) de la lame applicatrice (2) est incurvée sur toute sa surface vers l'extérieur de façon convexe.

17. Applicateur, en particulier applicateur cosmétique (1), selon l'une des revendications 1 à 4 ou 6 à 13, **caractérisé en ce que** la lame applicatrice (2) est réalisée en matière plastique de préférence à élasticité souple et/ou en forme de paroi mince de telle manière que la lame applicatrice (2) peut se plier lors du passage le long d'un racleur ou ses sections dépassant latéralement au-delà de la tige ou l'embout de tige peuvent s'incurver d'au moins 60°.

18. Applicateur, en particulier applicateur cosmétique (1), selon l'une des revendications précédentes, **caractérisé en ce que** la lame applicatrice (2) a une épaisseur (D) n'excédant pas 1 mm, mieux n'excédant pas 0,5 mm en dehors de la tige (5) ou de l'embout de tige (5a) entre ses deux surfaces principales (3, 4).

19. Applicateur, en particulier applicateur cosmétique (1), selon l'une des revendications précédentes, **caractérisé en ce que** l'applicateur comporte une ligne d'alimentation interne qui débouche dans la surface principale distale et peut distribuer de la masse à appliquer dans la région de la surface principale distale (3).

20. Unité cosmétique avec un applicateur cosmétique (1) comportant un applicateur cosmétique (1) et un récipient cosmétique qui reçoit une réserve du produit cosmétique, ainsi qu'un racleur, l'organe applicateur de l'applicateur cosmétique s'immergeant en position prête dans le récipient cosmétique et, dans ce cas, la poignée de l'applicateur étant tenue sur le récipient cosmétique de manière à le fermer hermétiquement et l'applicateur peut être mis dans sa position d'utilisation en tirant l'organe applicateur du récipient cosmétique à travers le racleur, **caractérisé en ce que** l'applicateur cosmétique (1) est un applicateur cosmétique (1) selon l'une des revendications 1 à 18.

21. Unité d'application comportant un applicateur selon la revendication 19 et un récipient, dans lequel la masse à appliquer est stockée, et à partir duquel la masse à appliquer peut être introduite dans l'applicateur via un premier orifice de la ligne d'alimentation afin d'être distribuée par la ligne d'alimentation sur la surface principale distale (3) de l'applicateur via un second orifice opposé de la ligne d'alimentation.
